# EUROPÄISCHE PATENTSCHRIFT

(11) **EP 3 047 742 B1**
(45) Veröffentlichungstag und Bekanntmachung des Hinweises auf die Patenterteilung: **14.03.2018**
(21) Anmeldenummer: 15152032.7
(22) Anmeldetag: 21.01.2015
(51) Int. Cl.: A24F 47/00

(54) **Zerstäuber für eine elektronische Zigarette und elektronische Zigarette**
Atomiser for an electronic cigarette and electronic cigarette
Nébuliseur pour une cigarette électronique et cigarette électronique

(43) Veröffentlichungstag der Anmeldung: 27.07.2016
(73) Patentinhaber: Shenzhen First Union Technology Co., Ltd., Shenzhen, Guangdong 518104 (CN)
(72) Erfinder: Xu, Zhongli, Baoan District Shenzhen Guangdong 518104 (CN)
(74) Vertreter: ProI European Patent Attorneys

(56) Entgegenhaltungen:
- EP-A1- 2 695 531
- EP-A1- 2 823 720
- EP-A2- 2 801 271
- US-A1- 2013 160 764

## Beschreibung

### Technisches Gebiet

Die vorliegende Erfindung betrifft das technische Gebiet der elektronischen Zigarette, insbesondere einen Zerstäuber für eine elektronischen Zigarette und eine elektronische Zigarette mit dem Zerstäuber der elektronischen Zigarette.

### Stand der Technik

Rauchen ist schädlich für die Gesundheit. Mit der Erhöhung des Lebensstandards der Menschen wird die Anschauung des gesunden Lebens auch weit verbreitet. Ein immer größerer Wert wird darauf gelegt, das Rauchen aufzugeben. In dieser Umgebung wird die elektronische Zigarette als Ersatz der konventionellen Zigarette entwickelt, und die elektronische Zigarette wird immer beliebter bei den Leuten.

Elektronische Zigaretten und konventionelle Zigaretten haben ähnliches Aussehen und ähnlichen Geschmack. Im Vergleich zur herkömmlichen Zigarette hat die elektronische Zigarette sogar mehrere Geschmäcker. Ähnlich der konventionellen Zigarette kann die elektronische Zigarette beim Rauchen auch Rauch, Geschmack und Gefühle erzeugen. Die elektronische Zigarette ist ein Ersatzprodukt der Zigarette und dient hauptsächlich zum Aufgeben des Rauchens. Die elektronische Zigarette hat einige Eigenschaften, welche denen der konventionellen Zigarette ähnlich sind und kann den Raucher erfrischen sowie das Vergnügen und die seit vielen Jahren gebildete Rauchgewohnheit des Rauchers befriedigen. Jedoch haben elektronische Zigaretten und konventionelle Zigaretten auch wesentliche Unterschiede. Die elektronische Zigarette brennt nicht und enthält keinen Teer und keine der über 460 chemischen Substanzen, die beim Brennen der herkömmlichen Zigarette erzeugt werden und Atemwegs- und Herz-Kreislauf-Erkrankungen verursachen können. Dadurch werden Karzinogene der konventionellen Zigarette entfernt und es kommt zu keinem "Passivrauchen"-Schaden anderer Personen und zu keiner Umweltverschmutzung.

Die elektronische Zigarette weist zwei Teile auf: Einen Zerstäuber und eine Batteriekomponente. Im Zerstäuber ist eine Zerstäubungskomponente angeordnet, um das Zigarettenöl zu zerstäuben. Die Batteriekomponente dient dazu, den Zerstäuber mit elektrischer Energie zu versorgen, so dass die Zerstäubungskomponente erhitzt wird, um das an der Zerstäubungskomponente haftende Zigarettenöl zu zerstäuben.

Im Stand der Technik ist die im Zerstäuber angeordnete Zerstäubungskomponente in der Regel direkt dem Zerstäubungsrohr ausgesetzt. Die Zerstäubungskomponente berührt das Zigarettenöl lange Zeit, was dazu führt, dass Chemikalien in der Zerstäubungskomponente im Zigarettenöl freigesetzt werden und dadurch eine Verschmutzung bewirkt wird. Die elektronische Zigarette mit dem Zerstäuber kann dem Benutzer auch schaden. Aufgrund dessen ist es nötig, die Mängel zu beseitigen. US 2013/0160764 A1 betrifft ein Mundstück einer elektronischen Zigarette. EP 2 823 720 A1 offenbart eine elektronische Zigarette nach den Oberbegriff des Anspruchs 1.

### Inhalt der vorliegenden Erfindung

Um die vorstehenden Mängel aus dem Stand der Technik zu überwinden, stellt vorliegende Erfindung einen Zerstäuber der elektronischen Zigarette und eine elektronische Zigarette mit dem Zerstäuber der elektronischen Zigarette zur Verfügung, wobei das Innere des Zerstäubers in zwei Arbeitsräume - Ölspeichermagazin und Ölleitungsmagazin - aufgeteilt ist.

Um das vorstehende Ziel der vorliegenden Erfindung zu erreichen, wird die folgende technische Lösung eingesetzt:
Die vorliegende Erfindung stellt einen Zerstäuber für eine elektronische Zigarette zur Verfügung, aufweisend ein Zerstäubungsrohr, eine im Zerstäubungsrohr angeordnete Zerstäubungskomponente und eine an einem Ende des Zerstäubungsrohrs angeordnete erste Befestigungshülse. Der Zerstäuber für die elektronische Zigarette gemäß der vorliegenden Erfindung weist weiter ein Befestigungsrohr auf, wobei sich das Befestigungsrohr, angrenzend zur ersten Befestigungshülse, an dem einen Ende des Zerstäubungsrohrs befindet, und wobei das Befestigungsrohr die Zerstäubungskomponente aufnimmt und mit der ersten Befestigungshülse verbunden ist, und wobei im Zerstäubungsrohr ein Ölspeichermagazin ausgebildet ist, und wobei das Befestigungsrohr einen inneren Raum aufweist, der ein Ölleitungsmagazin ausbildet. Das Ziel der vorliegenden Anordnung liegt darin, den Zerstäubungsprozess im Befestigungsrohr zu integrieren, wobei das Innere des Ölspeichermagazins keinen Fremdstoff hat sowie sauber ist.

Der Zerstäuber der elektronischen Zigarette weist weiter ein Luftrohr und eine zweite Befestigungshülse auf, wobei die zweite Befestigungshülse am anderen Ende des Zerstäubungsrohrs angeordnet ist, und wobei das Befestigungsrohr eine obere Wand aufweist, und wobei die obere Wand eine Öffnung aufweist, und wobei ein Ende des Luftrohrs durch die Öffnung geht und mit der Zerstäubungskomponente verbunden ist, und wobei das andere Ende des Luftrohrs gegen die zweite Befestigungshülse gehalten ist, und wobei zwischen der Außenwand des Luftrohrs und der Innenwand der Öffnung ein Spalt besteht, der eine Ölleitungsöffnung ausbildet.

Als eine weitere Verbesserung der vorliegenden Erfindung weist die zweite Befestigungshülse eine Innengewindehülse und eine Außengewindehülse auf, die im Eingriff sein können, wobei die Innengewindehülse mit dem Zerstäubungsrohr fest verbunden ist, und wobei zwischen der Innengewindehülse und dem Luftrohr ein Spalt zum Ölgießen besteht, der eine Ölgießöffnung ausbildet, und wobei an der Außengewindehülse eine Dichtungshülse angeordnet ist, und wobei die Dichtungshülse für die Abdichtung der Ölgießöffnung geeignet ist.

Als eine weitere Verbesserung der vorliegenden Erfindung sind weiter eine Feder und ein Schiebeelement im Befestigungsrohr angeordnet, wobei das Schiebeelement einen ersten Rohrkörper, einen Vorsprung und einen zweiten Rohrkörper aufweist, die aufeinanderfolgend miteinander verbunden sind, und wobei der erste Rohrkörper mit der Zerstäubungskomponente verbunden ist, und wobei der zweite Rohrkörper mit dem Luftrohr fest verbunden ist, und wobei ein Ende der Feder gegen die erste Befestigungshülse gehalten ist, und wobei das andere Ende gegen den Vorsprung gehalten ist, und wobei das Schiebeelement sich unter der Wirkung einer Außenkraft nach oben und unten bewegt, um die Ölleitungsöffnung freizulegen oder abzudecken.

Als eine weitere Verbesserung der vorliegenden Erfindung ist ein Silikongummiring an der Außenwand des ersten Rohrkörpers angeordnet, wobei der Silikongummiring zur Abdichtung der Verbindungsstelle zwischen dem ersten Rohrkörper und der Zerstäubungskomponente dient.

Als eine weitere Verbesserung der vorliegenden Erfindung ist ein Dichtring an der Außenwand des zweiten Rohrkörpers angeordnet, wobei der Dichtring zur Abdichtung der Ölleitungsöffnung dient.

Als eine weitere Verbesserung der vorliegenden Erfindung ist der Hub der Aufwärts- und Abwärtsbewegung des Schiebeelements kleiner als der Hub der Außengewindehülse. Nachdem die Außengewindehülse zu einem gewissen Grad abgeschraubt wurde, bewegt sich das Schiebeelement unter der Wirkung der Federkraft der Feder. Über den Dichtring wird die Ölleitungsöffnung abgedichtet. Das Ölleitungsmagazin im Befestigungsrohr bildet einen geschlossenen Raum aus und wird von der äußeren Atmosphärenumgebung isoliert. Jedoch sind die Außengewindehülse und die Innengewindehülse zu diesem Zeitpunkt noch nicht voneinander getrennt, da der Hub der Aufwärts- und Abwärtsbewegung des Schiebeelements kleiner als der Hub der Außengewindehülse ist. Die Außengewindehülse wird weiter nach außen abgeschraubt. Nach dem fertigen Abschrauben wird das Öl über den Spalt zwischen der Innengewindehülse und dem Luftrohr ins Ölspeichermagazin im Zerstäubungsrohr eingegossen. Nach dem fertigen Eingießen des Öls wird die Außengewindehülse aufgeschraubt. Unter der Wirkung der Schubkraft der Außengewindehülse schiebt das Luftrohr das Schiebeelement. Das Ölspeichermagazin ist mit dem Ölleitungsmagazin verbunden. Über den Spalt zwischen dem Luftrohr und der oberen Wand fließt das Zigarettenöl aus dem Ölspeichermagazin ins Ölleitungsmagazin. Dadurch wird es auch verhindert, dass die Druckdifferenz zwischen dem Inneren und Äußeren des Zerstäubungsrohrs zum Auftreten einer schwerwiegenden Ölleckage führt.
Es sollte darauf hingewiesen werden, dass die als Bauteile der zweiten Befestigungshülse dienende Innengewindehülse und Außengewindehülse bei vorliegender Erfindung ebenfalls durch andere Bauteile mit anderen Verbindungsverfahren ersetzt werden, z.B. ein festes Element und ein bewegliches Element unter der Verwendung der Steckverbindung. Entsprechend ist der Hub der Aufwärts- und Abwärtsbewegung des Schiebeelements kleiner als der Hub des beweglichen Elements.

Als eine weitere Verbesserung der vorliegenden Erfindung weist die Zerstäubungskomponente eine mit der ersten Befestigungshülse fest verbundene Hülse, eine Befestigungshülse des Heizdrahts, eine Heizdrahtkomponente und einen Hülsenoberdeckel auf, wobei die Heizdrahtkomponente an der Befestigungshülse des Heizdrahts befestigt ist, und wobei die Befestigungshülse des Heizdrahts klemmend an die Hülse angeschlossen ist, und wobei der Hülsenoberdeckel die Heizdrahtkomponente und die Befestigungshülse des Heizdrahts fest abdeckt und im Inneren der Hülse fixiert.

Als eine bevorzugte Lösung der vorliegenden Erfindung ist das Zerstäubungsrohr aus transparentem Material hergestellt. Dadurch ist es möglich, durch das Zerstäubungsrohr die Menge des Zigarettenöls im Rohr zu erblicken. Ferner hat der Zerstäuber aus transparentem Material ein besseres Aussehen.

Weiter stellt die vorliegende Erfindung eine elektronische Zigarette zur Verfügung, aufweisend ein Zerstäubungsrohr und eine mit dem Zerstäuber verbundene Batteriekomponente, wobei der Zerstäuber ein Zerstäubungsrohr, eine im Zerstäubungsrohr angeordnete Zerstäubungskomponente und eine an einem Ende des Zerstäubungsrohrs angeordnete erste Befestigungshülse aufweist. Der Zerstäuber der elektronischen Zigarette gemäß der vorliegenden Erfindung weist weiter ein Befestigungsrohr auf, wobei sich das Befestigungsrohr, angrenzend an die erste Befestigungshülse, an dem einen Ende des Zerstäubungsrohrs befindet, und wobei das Befestigungsrohr die Zerstäubungskomponente aufnimmt und mit der ersten Befestigungshülse verbunden ist, und wobei im Zerstäubungsrohr ein Ölspeichermagazin ausgebildet ist, und wobei das Befestigungsrohr einen inneren Raum aufweist, der ein Ölleitungsmagazin ausbildet.

Im Vergleich zum Stand der Technik hat die vorliegende Erfindung folgende Vorteile: Bei dem Zerstäuber der elektronischen Zigarette und der elektronischen Zigarette gemäß der vorliegenden Erfindung ist die innere Struktur des Zerstäubers in zwei Arbeitsräume - Ölspeichermagazin und Ölleitungsmagazin - aufgeteilt. Die Zerstäubungskomponente ist im Bodenabschnitt des Ölleitungsmagazins des Zerstäubers eingebettet. Im Ölspeichermagazin besteht kein Fremdstoff. Das Innere des Zerstäubers ist sauber. Dadurch entspricht der Zerstäuber weiter der Gesundheitsanschauung der elektronischen Zigarette.

### Kurze Beschreibung der Zeichnung

Fig. 1 zeigt schematisch eine strukturelle Explosionsansicht des Zerstäubers in der ersten Ausführungsform der vorliegenden Erfindung.
Fig. 2 zeigt schematisch eine Querschnittansicht des Zerstäubers gemäß Figur 1 nach der Montage.
Fig. 3 zeigt schematisch eine Darstellung der elektronischen Zigarette in der zweiten Ausführungsform der vorliegenden Erfindung.

### Ausführliche Beschreibung der Ausführungsformen

Im Zusammenhang mit den Ausführungsformen und den Figuren wird vorliegende Erfindung im Folgenden näher erläutert, damit das zu lösende technische Problem, die technischen Lösungen und die Vorteile der vorliegenden Erfindung klarer werden. Es versteht sich, dass die hier ausführlich geschilderten Ausführungsformen lediglich zur Erläuterung der vorliegenden Erfindung dienen, statt den Schutzumfang der vorliegenden Erfindung einzuschränken.

Erste Ausführungsform:
Wie in Figur 1 dargestellt, weist der Zerstäuber der elektronischen Zigarette in der vorliegenden Ausführungsform einen Elektrodenring 10, einen Isolationsring 20, eine erste Befestigungshülse 30, eine Zerstäubungskomponente 40, ein Zerstäubungsrohr 50, eine zweite Befestigungshülse 60, einen Saugdüsendeckel 70, ein Luftrohr 80, ein Befestigungsrohr 90, einen Dichtring 91, ein Schiebeelement 92, einen Silikongummiring 93 und eine Feder 94 auf. Dabei weist die Zerstäubungskomponente 40 eine Hülse 41, eine Befestigungshülse des Heizdrahts 42, eine Heizdrahtkomponente 43 und einen Hülsenoberdeckel 44 auf. Die zweite Befestigungshülse 60 weist eine Innengewindehülse 61, eine Dichtungshülse 62 und eine Außengewindehülse 63 auf.

Wie in Figur 2 dargestellt, ist der Elektrodenring 10 bei der Montage über den Isolationsring 20 mit der ersten Befestigungshülse 30 isolierend fest verbunden. Die Hülse 41 ist mit der ersten Befestigungshülse 30 fest verbunden. Die Befestigungshülse des Heizdrahts 42 ist klemmend an die Hülse 41 angeschlossen. Die Heizdrahtkomponente 43 ist an der Befestigungshülse des Heizdrahts 42 befestigt, dann schließt der Hülsenoberdeckel 44 die Heizdrahtkomponente 43 und die Befestigungshülse des Heizdrahts 42 fest abdeckend ans Inneren der Hülse 41 an. In der Herstellungspraxis können die Hülse 41 und die erste Befestigungshülse 30 auch einstückig sein.

Das Befestigungsrohr 90 befindet sich, angrenzend zur ersten Befestigungshülse 30, an einem Ende des Zerstäubungsrohrs 50, wobei das Befestigungsrohr 90 die Zerstäubungskomponente 40 aufnimmt und mit der ersten Befestigungshülse 30 verbunden ist. Die Feder 94 und das Schiebeelement 92 sind im Befestigungsrohr 90 angeordnet. Das Schiebeelement 92 weist einen ersten Rohrkörper 922, einen Vorsprung 921 und einen zweiten Rohrkörper 923 auf, die aufeinanderfolgend miteinander verbunden sind. Weiter ist ein Durchgangsloch am Hülsenoberdeckel 44 angeordnet. Der erste Rohrkörper 922 ist über den Silikongummiring 93 mit dem Durchgangsloch abdichtend verbunden. Ein Ende der Feder 94 ist gegen die erste Befestigungshülse 30 gehalten. Das andere Ende ist gegen den Vorsprung 921 gehalten. Das Befestigungsrohr 90 weist eine obere Wand 99 auf, wobei die obere Wand 99 eine Öffnung aufweist, und wobei ein Ende des Luftrohrs 80 durch die Öffnung geht und mit dem zweiten Rohrkörper 923 verbunden ist, und wobei das andere Ende des Luftrohrs 80 gegen die zweite Befestigungshülse 60 gehalten ist, und wobei zwischen der Außenwand des Luftrohrs 80 und der Innenwand der Öffnung ein Spalt besteht, der eine Ölleitungsöffnung 98 ausbildet. Der Dichtring 91 ist an der Außenwand des zweiten Rohrkörpers 923 angeordnet, wobei der Dichtring 91 zur Abdichtung der Ölleitungsöffnung 98 dient.

Die beiden Enden des Zerstäubungsrohrs 50 sind jeweils mit der ersten Befestigungshülse 30 und der zweiten Befestigungshülse 60 fest verbunden. Die zweite Befestigungshülse 60 weist eine Innengewindehülse 61 und eine Außengewindehülse 63 auf, die miteinander im Eingriff sein können, wobei die Innengewindehülse 61 mit dem Zerstäubungsrohr 50 fest verbunden ist, und wobei zwischen der Innengewindehülse 61 und dem Luftrohr 80 ein Spalt zum Ölgießen besteht, der eine Ölgießöffnung 97 ausbildet, und wobei an der Außengewindehülse 63 eine Dichtungshülse 62 angeordnet ist, und wobei die Dichtungshülse 62 für die Abdichtung der Ölgießöffnung 97 geeignet ist. Wenn die Außengewindehülse 63 abgeschraubt wird, wird die Dichtungshülse 62 auch herausgezogen, dadurch kann das Öl durch die Ölgießöffnung 97 ins Ölspeichermagazin 502 eingegossen werden. Der Saugdüsendeckel 70 ist mit der Außengewindehülse 63 verbunden. In der Herstellungspraxis können der Saugdüsendeckel 70 und die Außengewindehülse 63 auch einstückig sein.

Es ist das Ziel der vorliegenden Ausführungsform, einen Zerstäuber der elektronischen Zigarette zur Verfügung zu stellen, wobei das Innere des Zerstäubers in zwei Arbeitsräume - Ölspeichermagazin 502 und Ölleitungsmagazin 902 - aufgeteilt ist, und wobei im Zerstäubungsrohr 50 ein Ölspeichermagazin 502 ausgebildet ist, und wobei der innere Raum des Befestigungsrohrs 90 ein Ölleitungsmagazin 902 ausbildet. Dadurch wird der Zerstäubungsprozess im Befestigungsrohr 90 integriert. Das Innere des Ölspeichermagazins 502 hat keinen Fremdstoff und ist sauber. Weiter hat die vorliegende Ausführungsform die Funktion, eine Ölleckage zu verhindern. Dabei ist es das Realisierungsprinzip, dass der Hub des Schiebeelements 92 kleiner als der Hub der Außengewindehülse 63 ist. Nachdem die Außengewindehülse 63 zu einem gewissen Grad abgeschraubt wurde, bewegt sich das Schiebeelement 92 unter der Wirkung der Federkraft der Feder 94 nach oben. Über den Dichtring 91 wird die Ölleitungsöffnung 98 abgedichtet. Das Ölleitungsmagazin im Befestigungsrohr 90 bildet einen geschlossenen Raum aus und wird von der äußeren Atmosphärenumgebung isoliert. Jedoch sind die Außengewindehülse 63 und die Innengewindehülse 61 zu diesem Zeitpunkt immer noch eine dichte Struktur, da der Hub des Schiebeelements 92 kleiner als der Hub der Außengewindehülse 63 ist. Die Außengewindehülse 63 wird weiter nach außen abgeschraubt. Nach dem fertigen Abschrauben wird das Öl über den Spalt zwischen der Innengewindehülse 61 und dem Luftrohr 80 ins Ölspeichermagazin im Zerstäubungsrohr 50 eingegossen. Nach dem fertigen Eingießen des Öls wird die Außengewindehülse 63 aufgeschraubt. Unter der Wirkung der Schubkraft der Außengewindehülse 63 schiebt das Luftrohr 80 das Schiebeelement 92. Die Ölleitungsöffnung 98 wird freigelegt. Das Ölspeichermagazin 502 ist mit dem Ölleitungsmagazin 902 verbunden. Das Zigarettenöl fließt durch die Ölleitungsöffnung 98 aus dem Ölspeichermagazin 502 ins Ölleitungsmagazin 902. Dadurch wird verhindert, dass die Druckdifferenz zwischen dem Inneren und Äußeren des Zerstäubungsrohrs 50 zum Auftreten einer schwerwiegenden Ölleckage führt.

Es sollte darauf hingewiesen werden, dass die als Bauteile der zweiten Befestigungshülse 60 dienende Innengewindehülse 61 und Außengewindehülse 63 in der vorliegenden Ausführungsform ebenfalls durch andere Bauteile mit anderen Verbindungsverfahren ersetzt werden können, z.B. ein festes Element und ein bewegliches Element unter der Verwendung einer Steckverbindung. Entsprechend ist der Hub der Aufwärts- und Abwärtsbewegung des Schiebeelements 92 kleiner als der Hub des beweglichen Elements.

Als eine bevorzugte Lösung der vorliegenden Ausführungsform ist das Zerstäubungsrohr 50 aus transparentem Material hergestellt. Dadurch ist es möglich, durch das Zerstäubungsrohr 50 die Menge des Zigarettenöls im Rohr zu erblicken. Der Zerstäuber aus transparentem Material hat auch ein besseres Aussehen.

Es sollte darauf hingewiesen werden, dass der Zerstäuber der elektronischen Zigarette in der vorliegenden Ausführungsform über den Elektrodenring 10 mit der externen Batteriekomponente elektrisch verbunden ist, so dass die elektrische Energie dem Zerstäuber zur Verfügung gestellt wird. Tatsächlich können auch andere Verfahren verwendet, z.B. werden der Zerstäuber und die externe Batteriekomponente über Leitungen miteinander verbunden.

Zweite Ausführungsform:
Wie in Figur 3 dargestellt, stellt die vorliegende Ausführungsform eine elektronische Zigarette zur Verfügung, aufweisend einen Zerstäuber 100 und eine Batteriekomponente 200. Der Zerstäuber entspricht dem in der ersten Ausführungsform zur Verfügung gestellten Zerstäuber der elektronischen Zigarette. Die elektronische Zigarette für den Zerstäuber der elektronischen Zigarette verfügt auch über die Vorteile des vorstehenden Zerstäubers der elektronischen Zigarette.

## Patentansprüche

1. Zerstäuber (100) für eine elektronische Zigarette, aufweisend ein Zerstäubungsrohr (50), eine im Zerstäubungsrohr (50) angeordnete Zerstäubungskomponente (40) und eine an einem Ende des Zerstäubungsrohrs (50) angeordnete erste Befestigungshülse (30), wobei der Zerstäuber (100) weiter ein Befestigungsrohr (90) aufweist, wobei sich das Befestigungsrohr (90) an dem einen Ende des Zerstäubungsrohrs (50), angrenzend an die erste Befestigungshülse (30), befindet, wobei das Befestigungsrohr (90) die Zerstäubungskomponente (40) aufnimmt und mit der ersten Befestigungshülse (30) verbunden ist, wobei im Zerstäubungsrohr (50) ein Ölspeichermagazin (502) ausgebildet ist, und wobei das Befestigungsrohr (90) einen inneren Raum aufweist, der ein Ölleitungsmagazin (902) ausbildet; wobei der Zerstäuber (100) weiter ein Luftrohr (80) und eine zweite Befestigungshülse (60) aufweist, wobei die zweite Befestigungshülse (60) am anderen Ende des Zerstäubungsrohrs (50) angeordnet ist, wobei ein Ende des Luftrohrs (80) gegen die zweite Befestigungshülse (60) gehalten ist, **dadurch gekennzeichnet, dass** das Befestigungsrohr (90) eine obere (99) aufweist, und wobei die obere Wand eine Öffnung aufweist, wobei das andere Ende des Luftrohrs (80) durch die Öffnung geht und mit der Zerstäubungskomponente (40) verbunden ist, und wobei zwischen der Außenwand des Luftrohrs (80) und der Innenwand der Öffnung ein Spalt besteht, der eine Ölleitungsöffnung (98) ausbildet.

2. Zerstäuber (100) nach Anspruch 1, **dadurch gekennzeichnet, dass** die zweite Befestigungshülse (60) eine Innengewindehülse (61) und eine Außengewindehülse (63) aufweist, die miteinander im Eingriff sein können, wobei die Innengewindehülse (61) mit dem Zerstäubungsrohr (50) fest verbunden ist, wobei zwischen der Innengewindehülse (61) und dem Luftrohr (80) ein Spalt zum Ölgießen besteht, der eine Ölgießöffnung (97) ausbildet, wobei an der Außengewindehülse (63) eine Dichtungshülse (62) angeordnet ist, und wobei die Dichtungshülse (62) für die Abdichtung der Ölgießöffnung (97) geeignet ist.

3. Zerstäuber (100) nach Anspruch 2, **dadurch gekennzeichnet, dass** weiter eine Feder (94) und ein Schiebeelement (92) im Befestigungsrohr (90) angeordnet sind, wobei das Schiebeelement (92) einen ersten Rohrkörper, einen Vorsprung und einen zweiten Rohrkörper aufweist, die aufeinanderfolgend miteinander verbunden sind, wobei der erste Rohrkörper mit der Zerstäubungskomponente verbunden ist, wobei der zweite Rohrkörper mit dem Luftrohr (80) fest verbunden ist, wobei ein Ende der Feder (94) gegen die erste Befestigungshülse (30) gehalten ist, wobei das andere Ende gegen den Vorsprung gehalten ist, und wobei das Schiebeelement (92) sich unter der Wirkung einer Außenkraft nach oben und unten bewegt, um die Ölleitungsöffnung (98) freizulegen oder abzudecken.

4. Zerstäuber (100) nach Anspruch 3, **dadurch gekennzeichnet, dass** ein Silikongummiring (93) an der Außenwand des ersten Rohrkörpers angeordnet ist.

5. Zerstäuber (100) nach Anspruch 3, **dadurch gekennzeichnet, dass** ein Dichtring (91) an der Außenwand des zweiten Rohrkörpers angeordnet ist, wobei der Dichtring (91) zur Abdichtung der Ölleitungsöffnung (98) dient.

6. Zerstäuber (100) nach Anspruch 3, **dadurch gekennzeichnet, dass** der Hub des Schiebeelements (92) kleiner als der Hub der Außengewindehülse (63) ist.

7. Zerstäuber (100) nach Anspruch 1, **dadurch gekennzeichnet, dass** die Zerstäubungskomponente eine mit der ersten Befestigungshülse (30) fest verbundene Hülse, eine Befestigungshülse (42) des Heizdrahts, eine Heizdrahtkomponente (43) und einen Hülsenoberdeckel (44) aufweist, wobei die Heizdrahtkomponente (43) an der Befestigungshülse (42) des Heizdrahts befestigt ist, wobei die Befestigungshülse (42) des Heizdrahts klemmend an die Hülse angeschlossen ist, und wobei der Hülsenoberdeckel (44) die Heizdrahtkomponente (43) und die Befestigungshülse (42) des Heizdrahts fest abdeckt und im Inneren der Hülse fixiert.

8. Zerstäuber (100) nach Anspruch 1, **dadurch gekennzeichnet, dass** das Zerstäubungsrohr (50) aus transparentem Material hergestellt ist.

9. Elektronische Zigarette, aufweisend einen Zerstäuber (100) und eine mit dem Zerstäuber verbundene Batteriekomponente (200), **dadurch gekennzeichnet, dass** der Zerstäuber ein Zerstäuber für eine elektronische Zigarette nach einem von Ansprüchen 1 bis 8 ist.

## Claims

1. An atomizer (100) for an electronic cigarette comprising an atomizing tube (50), an atomizing component (40) disposed in the atomizing tube (50), and a first fixing sleeve (30) disposed at one end of the atomizing tube (50), the atomizer (100) further comprising a fastening tube (90), wherein the fastening tube (90) is located at one end of the atomizing tube (50) adjacent to the first fixing sleeve (30), wherein the fastening tube (90) receives the atomizing component (40) and is connected to the first fastening tube (30), wherein in the atomizing tube (50) an oil storage magazine (502) is formed, and wherein the fastening tube (90) has an inner space forming an oil storage magazine (902);
wherein the atomizer (100) further comprises an air tube (80) and a second fastening sleeve (60), the second fastening sleeve (60) being arranged at the other end of the atomizing tube (50), one end of the air tube (80) is hold against the second fastening sleeve (60), **characterized in that**
the fastening tube (90) having an upper wall (99) and the upper wall having an opening, wherein the other end of the air tube (80) passing through the opening and is connected to the atomizing component (40), and wherein there is a gap between the outer wall of the air tube (80) and the inner wall of the opening, the gap forming an oil pipe opening (98).

2. The atomizer (100) according to claim 1, **characterized in that** the second fastening sleeve (60) has an internal thread sleeve (61) and an external thread sleeve (63) which can be interlocked with each other, the internal thread sleeve (61) being firmly connected to the atomizing tube (50), wherein there is a gap for oil casting between the internal thread sleeve (61) and the air tube (80) wherein the gap forms an oil pouring opening (97), wherein at the external thread sleeve (63) a sealing sleeve (62) is arranged, and wherein the sealing sleeve (62) being adapted to seal the oil pouring opening (97).

3. The atomizer (100) according to claim 2, **characterized in that** a spring (94) and a sliding element (92) are further arranged in the fastening tube (90), the sliding element (92) comprises a first tube body, a protrusion and a second tube body which are successively connected to each other, the first tube body (92) being connected to the atomizing component, the second tube body being firmly connected to the air tube (80), wherein one end of the spring (94) is hold against the first fastening tube (30) wherein the other end is hold against the protrusion, and wherein the sliding element (92) is moving up and down under the influence of an external force, in order to expose or seal the oil pipe opening (98).

4. The atomizer (100) according to claim 3, **characterized in that** a silicone rubber ring (93) is arranged on the outer wall of the first tube body.

5. The atomizer (100) according to claim 3, **characterized in that** a sealing ring (91) is arranged on the outer wall of the second tube body, the sealing ring (91) being used to seal the oil pipe opening (98).

6. The atomizer (100) according to claim 3, **characterized in that** the stroke of the sliding element (92) is smaller than the stroke of the external threaded sleeve (63).

7. The atomizer (100) according to claim 1, **characterized in that** the atomizer component comprises a sleeve firmly connected to the first fastening sleeve (30), a fixing sleeve (42) of the heating wire, a heating wire component (43) and a sleeve top cover (44), the heating wire component (43) being attached to the fixing sleeve (42) of the heating wire, the fixing sleeve (42) of the heating wire being clamped to the sleeve, and wherein the sleeve top cover (44) firmly covers the heating wire component (43) and the fixing sleeve (42) of the heating wire and clamps to the inner of the sleeve.

8. The atomizer (100) according to claim 1, **characterized in that** the atomizing tube (50) is made of transparent material.

9. An electronic cigarette comprising an atomizer (100) and a battery component (200) connected to the atomizer, **characterized in that** the atomizer is an atomizer for an electronic cigarette according to any one of claims 1 to 8.

## Revendications

1. Atomiseur (100) destiné à une cigarette électronique comprenant un tube d'atomisation (50), un composant d'atomisation (40) disposé dans le tube d'atomisation (50),et un premier manchon de fixation (30) disposé à une extrémité du tube d'atomisation (50), l'atomiseur (100) comprenant en outre un tube de maintien (90), lequel le tube de maintien (90) se trouve à une extrémité du tube d'atomisation (50) adjacent au premier manchon de fixation (30), dans lequel le tube de maintien (90) reçoit le composant d'atomisation (40) et est relié au premier tube de maintien (30), dans lequel dans le tube d'atomisation (50) est formé un magasin de stockage d'huile (502) et dans lequel le tube de maintien (90) présente un espace intérieur formant un magasin de stockage d'huile (902) ;
dans lequel l'atomiseur (100) comprend en outre un tube d'air (80) et un second manchon de maintien (60), le second manchon de maintien (60) étant agencé à l'autre extrémité du tube d'atomisation (50), une extrémité du tube d'air (80) est tenue contre le second manchon de maintien (60),
**caractérisé en ce que**
le tube de maintien (90), présentant une paroi supérieure (99) et la paroi supérieure présentant une ouverture, dans laquelle l'autre extrémité du tube d'air (80) passant à travers l'ouverture et est relié au composant d'atomisation (40) et dans lequel il existe un espace entre la paroi extérieure du tube d'air (80) et la paroi intérieure de l'ouverture, l'espace formant une ouverture du tuyau d'huile (98).

2. Atomiseur (100) selon la revendication 1, **caractérisé en ce que** le second manchon de maintien (60) présente un manchon de filetage interne (61) et un manchon de filetage externe (63) qui peuvent être verrouillés entre eux, le manchon de filetage interne (61) étant relié solidement au tube d'atomisation (50), dans lequel il existe un espace destiné à la coulée de l'huile entre le manchon de filetage interne (61) et le tube d'air (80) dans lequel l'espace forme une ouverture de versement d'huile (97), dans lequel au niveau du manchon de filetage externe (63) un manchon d'étanchéité (62) est agencé et dans lequel le manchon d'étanchéité (62) étant apte à sceller l'ouverture de versement d'huile (97).

3. Atomiseur (100) selon la revendication 2, **caractérisé en ce qu'**un ressort (94) et un élément coulissant (92) sont agencés en outre dans le tube de maintien (90), l'élément coulissant (92) comprend un premier corps de tube, une partie saillante et un second corps de tube qui sont successivement reliés l'un à l'autre, le premier corps de tube (92) étant relié au composant d'atomisation, le second corps de tube étant relié solidement au tube d'air (80), dans lequel l'une des extrémités du ressort (94) est tenue contre le premier tube de maintien (30) dans lequel l'autre extrémité est tenue contre la partie saillante et dans lequel l'élément coulissant (92) se déplace vers le haut et vers le bas sous l'influence d'une force externe, afin d'exposer ou de sceller l'ouverture du tuyau d'huile (98).

4. Atomiseur (100) selon la revendication 3, **caractérisé en ce qu'**une bague en caoutchouc de silicone (93) est agencée sur la paroi extérieure du premier corps de tube.

5. Atomiseur (100) selon la revendication 3, **caractérisé en ce qu'**une bague d'étanchéité (91) est agencée sur la paroi extérieure du second corps de tube, la bague d'étanchéité (91) étant utilisée pour sceller l'ouverture du tuyau d'huile (98).

6. Atomiseur (100) selon la revendication 3, **caractérisé en ce que** la course de l'élément coulissant (92) est plus petite que la course du manchon fileté externe (63).

7. Atomiseur (100) selon la revendication 1, **caractérisé en ce que** le composant d'atomiseur comprend un manchon solidement relié au premier manchon de maintien (30), un manchon de fixation (42) du fil chauffant, un composant de fil chauffant (43) et un couvercle supérieur du manchon (44), le composant de fil chauffant (43) étant fixé au manchon de fixation (42) du fil chauffant, le manchon de fixation (42) du fil chauffant étant serré sur le manchon et dans lequel le couvercle supérieur du manchon (44) couvre solidement le composant de fil chauffant (43) et le manchon de fixation (42) du fil chauffant et se serre à l'intérieur du manchon.

8. Atomiseur (100) selon la revendication 1, **caractérisé en ce que** le tube d'atomisation (50) est fabriqué dans un matériau transparent.

9. Cigarette électronique comprenant un atomiseur (100) et un composant de batterie (200) connecté à l'atomiseur, **caractérisé en ce que** l'atomiseur est un atomiseur destiné à une cigarette électronique, selon l'une quelconque des revendications 1 à 8.
